# EUROPÄISCHE PATENTSCHRIFT

(11) **EP 0 844 438 B1**
(45) Veröffentlichungstag und Bekanntmachung des Hinweises auf die Patenterteilung: **09.08.2000**
(21) Anmeldenummer: 97810815.7
(22) Anmeldetag: 31.10.1997
(51) Int. Cl.: F23H 3/02

(54) **Rost für eine Feuerungsanlage**
Grate for a furnace
Grille pour un foyer

(30) Priorität: 21.11.1996 DE 19648128
(43) Veröffentlichungstag der Anmeldung: 27.05.1998
(73) Patentinhaber: ABB ALSTOM POWER (Schweiz) AG, 5401 Baden (CH)
(72) Erfinder: Künzli, Max, 5623 Boswil (CH); Millard, John, Little Venice, London, W2 1SG (GB); Serck-Hanssen, Peter, 8049 Zürich (CH)
(74) Vertreter: Pöpper, Evamaria, Dr.

(56) Entgegenhaltungen:
- EP-A- 0 713 056
- EP-A- 0 757 206
- BE-A- 431 291
- DE-C- 498 538
- DE-C- 928 358
- DE-U- 9 309 198
- DE-U- 9 416 320

## Beschreibung

Die Erfindung bezieht sich auf das Gebiet der Verbrennungstechnik. Sie betrifft einen Rost für eine Feuerungsanlage mit mindestens einer Rostbahn mit mehreren in Längsrichtung abwechselnden, beidseitig von Seitenwänden begrenzten Fest- und Bewegtrostbelageinheitenreihen, welche jeweils aus mindestens einer mit Zu- und Abfuhrleitungen und mit Kühlkanälen versehenen Rostbelageinheit bestehen, wobei die Rostbelageinheiten jeweils im Bereich ihres Hinterendes schwenkbar mit einem feststehenden bzw. beweglichen Rostbelagträger verbunden sind und mit ihrem Vorderende auf oder über der nachfolgenden Rostbelageinheit beweglich angeordnet sind, und die Rostbelageinheiten einer Rostbelagreihe jeweils durch unterhalb derselben angeordnete Verbindungsmittel derart verbunden sind, dass benachbarte Rostbelageinheiten bezüglich des ihnen zugeordneten Rostbelagträgers begrenzt schwenkbar sind.

Die Erfindung nimmt dabei Bezug auf einen Stand der Technik, wie er sich beispielsweise aus CH-PS 684 118 oder DE-U-94 16 320 ergibt.

### Stand der Technik

Roste der eingangs genannten Gattung dienen zum Verbrennen und gleichzeitigem Weitertransport von Brenngut und werden vor allem in Kehrrichtverbrennungsanlagen eingesetzt.

Neben luftgekühlten Rostbelageinheiten, auch Roststäbe oder Rostplatten genannt, werden seit Jahren wassergekühlte Rostbelageinheiten eingesetzt. Änderungen in der Zusammensetzung des Abfalls haben nämlich zu beträchtlichen Heizwertsteigerungen und damit zu einem höheren Rostverschleiss und höheren Betriebskosten geführt. Der Einsatz von Primärluft als Kühlmedium ist daher für diese Zwecke nicht mehr ausreichend.

Aus der deutschen Patentanmeldung RA 515691, ausgelegt am 10 Dez. 1953 ist ein Schürrost bekannt, der aus abwechselnd feststehenden und beweglichen Roststabreihen besteht, wobei die feststehenden Roststabreihen aus quer zur Rostrichtung liegenden in den Kesselwasserkreislauf eingeschalteten Kühlrohren bestehen, an welchen die Rohre teilweise umfassende Roststäbe satt anliegend befestigt sind, wobei die Kühlrohre in einem konstanten Abstand voneinander angeordnet sind.

Mit dieser Lösung lässt sich nur eine sehr bescheidene Kühlwirkung erzielen. Einerseits sind nur die feststehenden Roststabreihen kühlbar, da die Kühlrohre den gesamten Rost der Breite nach überspannen. Andererseits nimmt die Kühlwirkung in Querrichtung der Roststabreihe ab, so dass die Seite der Roststabreihe, an der das Kühlwasser abgeführt wird, thermisch stärker belastet wird als die Seite, an der das Kühlwasser zugeführt wird.

Weiterhin ist aus DE-PS 498 538 ein wassergekühlter Treppenrost mit bewegbaren Rostgliedern bekannt. Es werden treppenartig nach unten versetzt angeordnete Roststufen beschrieben, bei denen Kühlwasser in quer zu den einzelnen Stufen angeordneten Wassertrögen, die mit einem lose aufgelegten Deckel verschlossen sind und nur den mittleren Bereich der Roststufe direkt kühlen, quer zur Längsrichtung des Rostes, d. h. quer zur Transportrichtung des Verbrennungsgutes, strömt. Die Zulauf- und Ablaufrohre für die Kühlflüssigkeit befinden sich jeweils an den entgegengesetzten Enden des Troges. Nachteilig an diesem Stand der Technik ist, dass die angegossenen kammartigen Roststäbe, die thermisch besonders belastet sind, bei dieser technischen Lösung nicht direkt gekühlt werden.

Der aus CH-PS 684 118 bekannte Schubverbrennungsrost weist eine Rostplatte auf, die aus einem im wesentlichen rechteckigem Hohlkörper aus Blech besteht, welcher auf der einen Seite seiner Unterseite einen Anschlussstutzen und auf der anderen Seite seiner Unterseite einen Abführstutzen für die Zu- und Abfuhr eines den Hohlkörper durchströmenden Kühlfluids aufweist. Die Zufuhr von Primärluft erfolgt über eine Vielzahl durch den Hohlraum verlaufender rohrförmiger Elemente, wobei die Primärluftzufuhr für jedes rohrförmige Element individuell dosiert wird.

Nachteilig an diesem Stand der Technik ist neben der aufwendigen Herstellung der Rostplatte, dass keine Differenzierung der Kühlung des Kühlelements möglich ist, obwohl bekannt ist, dass sich die thermische Belastung des Rostbelages sehr stark in Längsrichtung des Rostes ändert. Die undifferenzierte Kühlung hat den Nachteil, dass im Element unterschiedliche Temperaturen erzeugt werden, welche zu internen Spannungen und eventueller Korrosion beitragen. Ausserdem ist bei dieser Lösung der Kühlraum wesentlich grösser als die Zu- und Abfuhrleitungen. Bei Querschnittsänderungen besteht jedoch die Gefahr, dass sich Partikel, z. B. Korrosionsprodukte und Schmutz, ablagern und sich damit das Strömungsbild und der Wärmeübergang im Laufe der Zeit verändern. Eine abrupte Querschnittsänderung fördert zudem die Wirbelbildung, so dass Luftblasen im Kühlkanal stehen bleiben können, was den Wärmeübergang beeinflusst und auch zu Erosion führen kann.

Weiterhin ist aus EP 0 663 565 A2 ein Roststab mit Kühleinrichtung und einer im Roststab angeordneten Zulauf- und Ablauföffnung bekannt, bei dem wenigstens ein Kanal zur Führung von Kühlwasser im wesentlichen in Längsrichtung des Roststabes verläuft. Bevorzugt weist der im Roststab angeordnete Kanal zwei im wesentlichen parallele Abschnitte mit zueinander entgegengesetzter Strömungsrichtung auf, wobei diese mit einer im Kopfbereich des Roststabes angeordneten Umlenkung verbunden sind. Nachteilig an diesem Stand der Technik ist, dass auch hier keine Differenzierung der Kühlung in Längsrichtung und damit keine Anpassung an den Verlauf der thermischen Belastung erfolgen kann.

In der Regel werden unter den Rostreihen heutzutage trichterförmige Unterwindzonen angebracht. Diese Trichterform begrenzt oft die Zugänglichkeit zu den Randzonen des Rostes vor allem für die Zu- und Abfuhrschläuche, die eine Bewegung in einer Ebene verlangen, um keiner Torsionsbeanspruchung ausgesetzt zu sein.

### Darstellung der Erfindung

Die Erfindung versucht, alle diese Nachteile zu vermeiden. Ihr liegt die Aufgabe zugrunde, einen mit Kühlkanälen für Wasser oder ein anderes Kühlmedium versehenen Rostbelag für eine Feuerungsanlage zu schaffen, welcher günstig herzustellen ist und welcher eine differenzierte Kühlung in Längsrichtung des Rostes gestattet. Ausserdem sollen die Zu- und Abfuhrschläuche für das Kühlmedium gut zugänglich sein und ein gleichmässiger Strömungsquerschnitt für das Kühlmedium vorhanden sein.

Erfindungsgemäss wird dies dadurch erreicht, dass bei einem Rost gemäss dem Oberbegriff des Anspruchs 1 die im wesentlichen quer zur Längsrichtung des Rostes verlaufenden Kühlkanäle mäanderförmig angeordnete, in die Rostbelageinheiten eingegossene Rohre sind, deren Rohrteilung der jeweils zu erwartenden thermischen Belastung der Rostbelageinheiten angepasst ist. Die Rohrteilung ist vom Hinterende zum Vorderende der Rostbelageinheit abnehmend.

Die Vorteile der Erfindung bestehen unter anderem darin, dass dieser Rost relativ günstig hergestellt werden kann. Die Kühlrohre werden als Halbfabrikate vorgefertigt und dann in die Rostbelageinheit eingegossen. Das Kühlrohr-Gussteil bildet eine perfekte Konstruktion, bei der die bekannten Probleme einer Gussstahl-Schweissnaht nicht auftreten können. Ausserdem wird durch die unterschiedliche Rohrteilung die Kühlleistung der thermischen Beanspruchung angepasst, was besonders effizient ist.

Es ist besonders zweckmässig, wenn bei einer Rostbelageinheitenreihe, welche aus zwei erfindungsgemässen seitlichen Rostbelageinheiten und mindestens einer dazwischen angeordneten mittleren erfindungsgemässen Rostbelageinheit besteht, die seitlichen Rostbelageinheiten in Bezug auf den Verlauf des Kühlkanales spiegelbildlich zueinander ausgebildet sind und die Anschlusspunkte für die Zu- und Abfuhrleitungen in den seitlichen Rostbelageinheiten jeweils auf ein und derselben Seite der Rostbelageinheit angeordnet sind. Dadurch ist es möglich, dass in den schwer zugänglichen Randzonen der Rostbahn keine Zu- und Abfuhrleitungen für das Kühlmittel mehr angeordnet werden müssen, sondern dass diese ausserhalb der Randzonen des trichterförmigen Unterwindkastens angeordnet sein können.

Ferner ist es vorteilhaft, wenn die Kühlrohre benachbarter Rostbelageinheiten einer Rostbelageinheitenreihe über eine Kupplung, vorzugsweise ein Rohr oder eine Schlauchverbindung, welche eine U- oder S-Form aufweisen, miteinander in Verbindung stehen und die Zu- und Abfuhrleitungen, die Kupplungen und das eingegossene Rohr den gleichen Innendurchmesser aufweisen. Dadurch wird ein gleichmässiger Strömungsquerschnitt für das Kühlmedium erreicht. Es treten keine abrupten Querschnittsänderungen auf, so dass Wirbelbildung und die Ablagerung von Fremdpartikel verhindert bzw. erschwert werden.

### Kurze Beschreibung der Zeichnung

In der Zeichnung ist ein Ausführungsbeispiel der Erfindung schematisch dargestellt.

Es zeigen:
- Fig. 1: eine perspektivische Darstellung eines aus Bewegtund Festrostbelageinheitenreihen bestehenden Vorschubrostes;
- Fig. 2: einen prinzipiellen Längsschnitt durch drei benachbarte erfindungsgemässe Rostbelageinheiten;
- Fig. 3: eine schematische Draufsicht auf eine Rostbelageinheit gemäss Fig. 2;
- Fig. 4: einen Rostquerschnitt in Förderrichtung gesehen;
- Fig. 5: eine Draufsicht auf eine seitliche Rostbelageinheit;
- Fig. 6: einen Schnitt entlang der Linie VI-VI gemäss Fig. 5;
- Fig. 7: einen Schnitt entlang der Linie VII-VII gemäss Fig. 6;
- Fig. 8: eine Draufsicht auf eine Rostbelageinheitenreihe mit zwei seitlichen Rostbelageinheiten und einer mittleren Rostbelageinheit.

Es sind nur die für das Verständnis der Erfindung wesentlichen Elemente gezeigt.

### Weg zur Ausführung der Erfindung

Nachfolgend wird die Erfindung anhand von Ausführungsbeispielen und der Fig. 1 bis 8 näher erläutert.

Fig. 1 zeigt einen Verbrennungsrost für eine Feuerungsanlage, beispielsweise eine Kehrrichtverbrennungsanlage mit einer Rostbahn 1, die beidseitig von Seitenwänden 2 begrenzt ist. Der Rost kann auch zwei oder mehr nebeneinander angeordnete, durch Mittelbalken getrennte Rostbahnen 1 aufweisen.

Die Rostbahn 1 ist aus einem Rostbelag konstruiert, welcher aus Rostbelageinheiten 11, 12, 13, sogenannten Roststäben oder Rostplatten, zusammengestellt ist. In Rostlängsrichtung sind dabei abwechselnd Festrostbelageinheitenreihen 3 und Bewegtrostbelageinheitenreihen 4 angeordnet. Am Hinterende ist jede Rostbelageinheit 11, 12, 13 als ein halboffenes Rohr 5 ausgebildet, mit dem die Rostbelageinheit 11, 12, 13 auf einem Rostbelageinheitenträger 6, der hier als Stange mit kreisrunden Querschnitt ausgebildet ist, ruht (vgl. Fig. 2). Die den Festrostbelageinheitenreihen 3 zugeordneten Rostbelageinheitenträger 6 sind fest mit den Seitenwänden 2 verbunden, während die den Bewegtrostbelageinheitenreihen 4 zugeordneten Rostbelageinheitenträger 6 untereinander verbunden sind und in Rostlängsrichtung verschiebbar angeordnet sind. Letztere können durch hier nicht dargestellte beiderseits angeordnete doppeltwirkende Hydraulik- oder Pneumatikzylinder relativ zu den feststehenden Rostbelageinheitenreihen 3 hinund herbewegt werden.

Die Rostbelageinheiten 11, 12, 13 selbst bestehen grösstenteils aus einer ebenen Platte, die an ihrem Vorderende nach unten abgebogen ist und dort in ein etwa parallel zur Platte verlaufendes Gleitstück 7 endet. Dort liegt die Rostbelageinheit 11, 12, 13 auf der in Bewegungsrichtung des Verbrennungsgutes nächsten Rostbelageinheit 11, 12, 13 auf. Im Beispielsfall sind drei Reihen schmaler Öffnungen 8 (Schlitze) vorgesehen, die sich nach unten hin sowohl in Längs-, als auch in Querrichtung erweitern und parallel zur Rostlängsrichtung verlaufen. Durch diese Öffnungen 8 wird von der Rostunterseite her Primärluft zugeführt.

Jede Rostbelageinheitenreihe 3, 4 besteht gemäss dem in Fig. 1 dargestellten Beispiel aus zwei seitlichen 11, 12 und zwei mittleren Rostbelageinheiten 13, welche über in seitlich angebrachten Öffnungen angeordnete Schrauben mit den benachbarten Rostbelageinheiten verbunden sind. Die Anzahl der mittleren Rostbelageinheiten 13 in einer Reihe 3, 4 kann selbstverständlich auch verschieden von zwei sein. In einem anderen Ausführungsbeispiel kann auch nur eine erfindungsgemäss ausgeführte Rostbelageinheit, welche sich von einer Seitenwand 2 zur anderen Seitenwand 2 der Rostbahn 1 erstreckt, pro Rostbelageinheitsreihe 3, 4 angeordnet sein.

Wie bereits eingangs ausgeführt, ist der Rostbelag während des Betriebes der Feuerungsanlage erheblichen thermischen Beanspruchungen ausgesetzt. Weil die Kühlung mit der von unten her durch den Rost strömenden Primärluft allein nicht ausreicht, um einen Rostbelag mit hoher Standzeit zu erhalten, ist erfindungsgemäss vorgesehen, dass im wesentlichen quer zur Längsrichtung des Rostes, wobei die Längsrichtung des Rostes der Bewegungsrichtung des Verbrennungsgutes entspricht, mäanderförmig angeordnete, in die Rostbelageinheiten 11, 12, 13 eingegossene Rohre 9 angeordnet sind, deren Rohrteilung nicht konstant ist, sondern der jeweiligen thermischen Belastung der Rostbelageinheit 11, 12, 13 angepasst ist. So ist z. B. eine vom Hinterende zum Vorderende der Rostbelageinheit abnehmende Rohrteilung vorgesehen. Durch diese Rohre 9 wird während des Betriebes des Verbrennungsrostes ein Kühlmedium, vorzugsweise Wasser, geleitet.

Fig. 2 zeigt beispielhaft einen vereinfachten Längsschnitt durch drei in Rostlängsrichtung hintereinander angeordnete erfindungsgemässe Rostbelageinheiten, wobei über dem links dargestellten Teil schematisch die jeweilige thermische Belastung Q der Rostbelageinheit aufgetragen ist. Man sieht, dass in diesem Beispiel die thermische Belastung vom Hinterende zum Vorderende der Rostbelageinheit zunimmt und im Kopfbereich am grössten ist. Deshalb wird die Teilung der Kühlrohre 9 so gewählt, dass im Kopfbereich die kleinste Teilung vorhanden ist, d. h. der Abstand der parallelen, quer zur Rostlängsrichtung angeordneten Rohrabschnitte 9 ist im Kopfbereich, also am Vorderende der Rostbelageinheit am geringsten. Allgemein gilt für die vorliegende erfindungsgemässe Lösung, dass die Rohrteilung der jeweils zu erwartenden thermischen Belastung angepasst wird, d. h. dass in einem anderen Ausführungsbeispiel die geringste Rohrteilung auch an einer anderen Stelle als im Kopfbereich vorgesehen sein kann.

Fig. 3 zeigt schematisch eine Draufsicht auf eine erfindungsgemässe Rostbelageinheit. Bei diesem Beispiel wird in der Nähe des als halboffenes Rohrstück 5 ausgebildeten Hinterendes der Rostbelageinheit über einen Anschluss 10 Kühlflüssigkeit in das Rohr 9 eingebracht. Diese strömt durch das im wesentlichen quer (mäanderförmig) angeordnete Rohr 9, dessen Rohrteilung in Rostlängsrichtung zum Vorderende der Rostbelageinheit abnimmt, bis zum zweiten, sich am Vorderende der Rostbelageinheit befindenden Anschluss 10 und von dort aus in eine hier nicht dargestellte Ablaufleitung. Selbstverständlich kann die Zufuhr des Kühlmediums auch am Vorderende der Rostbelageinheit und die Abfuhr am Hinterende der Rostbelageinheit erfolgen. Die Strömungsrichtung der Kühlflüssigkeit, die in Fig. 3 mit Pfeilen verdeutlicht ist, ist von untergeordneter Bedeutung, da der Temperaturunterschied der Kühlflüssigkeit zwischen dem Eintritt und dem Austritt in bzw. aus der Rostbelageinheit relativ gering ist.

Mit der erfindungsgemässen Lösung wird sichergestellt, dass die Kühlwirkung im thermisch am höchsten beanspruchten Bereich am grössten ist, so dass infolge der Differenzierung der Kühlung in Rostlängsrichtung der temperatur- und spannungsbedingte bedingte Verschleiss des Rostbelages reduziert wird.

Die Herstellung der erfindungsgemässen Rostbelageinheiten ist vergleichsweise einfach und wirtschaftlich. Die Kühlrohre 9 werden als Halbfabrikate vorgefertigt, dann wird ein formfertiges Rohr 9 in die Gussform für die Rostbelageinheit eingelegt und der Rostbelag gegossen.

Fig. 4 zeigt einen Rostquerschnitt (in Förderrichtung gesehen). In diesem Beispiel besteht eine Rostbelageinheitenreihe 3 aus vier nebeneinander angeordneten Rostbelageinheiten, und zwar einer linken 11 und einer rechten seitlichen 12 Rostbelageinheit und zwei mittleren Rostbelageinheiten 13. Der Rost ist in den Randzonen, d. h. in den trichterförmigen Unterwindzonen 14, die in Fig. 4 als straffierter Bereich dargestellt sind, nur schwer zugänglich. Mit der erfindungsgemässen Lösung ist es möglich, die Zu- und Abfuhrleitungen 15, 16, die vorzugsweise Schläuche sind, für das Kühlmedium so anzuordnen, dass sie ausserhalb dieses Bereiches liegen.

Die Rohre 9 der beiden mittleren Rostbelageinheiten 13 sind untereinander sowie jeweils mit den Rohren 9 der angrenzenden seitlichen Rostbelageinheit 11, 12 über Kupplungen 20 miteinander verbunden. Die Kupplung 20 ist vorzugsweise ein Rohr oder eine Schlauchverbindung, welche eine U- oder S-Form aufweist. Fig. 4 zeigt, wie man zwei mittlere Rostbelageinheiten 13 zwischen den Randeinheiten prinzipiell mit zwei S-förmigen und einer U-förmigen Kupplung 20 einsetzen kann.

In den Fig. 5 bis 7 ist im Detail eine seitliche (die rechte) Rostbelageinheit 12 einer Rostbelageinheitenreihe dargestellt. Fig. 5 zeigt eine Draufsicht, aus der deutlich hervorgeht, dass die Anschlusspunkte 10 der Zu- und Abfuhrleitungen 15, 16 in dieser seitlichen Rostbelageinheit 12 so angeordnet sind, dass jeweils einer am Hinterende und einer am Vorderende der Rostbelageinheit 12 vorhanden und beide aus Gründen der Zugänglichkeit an ein- und derselben schmalen Seite (in Fig. 5 oben) der Rostbelageinheit 12 angeordnet sind. Die Differenzierung der Rohrteilung in Längsrichtung ist ebenfalls gut zu erkennen.

Fig. 6 zeigt einen Schnitt entlang der Linie VI-VI in Fig. 5, also nochmals eine seitliche Darstellung der Rostbelageinheit 12, bei der auch die Zufuhrleitung 15 und die Abfuhrleitung 16, sowie das Seitenteil 17 eingezeichnet sind, über welches die seitliche Rostbelageinheit 12 mittels in die Öffnungen 18 eingebrachter Schrauben 19 (siehe auch Fig. 8) mit einer mittleren Rostbelageinheit 13 verbunden wird. Man erkennt, dass die Zu- und Abfuhrleitungen 15, 16 den gleichen Innendurchmesser d aufweisen wie die Rohre 9 und somit Querschnittssprünge mit den bekannten negativen Auswirkungen, z. B. Begünstigung der Ablagerung von Fremdpartikeln, vermieden werden.

Fig. 7 stellt einen Schnitt im Kopfbereich, also am Vorderende der Rostbelageinheit 12, entlang der Linie VII-VII in Fig. 6, dar. Bei diesem Beispiel sind im Kopfbereich der Rostbelageinheit Öffnungen 8 zur Primärluftzufuhr angeordnet und in Fig. 7 gut zu erkennen.

Wesentlich für die Erfindung ist, dass die auf der anderen Seite der Rostbelageinheitenreihe angeordnete zweite seitliche, d. h. hier linke, Rostbelageinheit 11 spiegelbildlich zur Rostbelageinheit 12 ausgebildet ist, d. h. die Anschlüsse 10 für die Zu- und Abfuhrleitungen 15, 16 befinden sich an der anderen Schmalseite der Rostbelageinheit und würden somit in einer Darstellung analog zu Fig. 5 nicht oben, sondern unten angeordnet sein.

Fig. 8 zeigt eine Gesamtdraufsicht auf eine Rostbelageinheitenreihe mit zwei seitlichen Rostbelageinheiten 11, 12 und einer mittleren Rostbelageinheit 13. Die erfindungsgemässe spiegelbildliche Ausgestaltung der seitlichen Rostbelageinheiten 11, 12 ist gut zu erkennen.

Die mittlere Rostbelageinheit 13 zeichnet sich dadurch aus, dass die beiden Anschlusspunkte 10 auf den einander gegenüberliegenden Schmalseiten der Rostbelageinheit 13 angeordnet sind und nicht wie bei den seitlichen Teilen 11, 12 auf einer Seite, wobei je ein Anschlusspunkt 10 im Vorderende und je ein Anschlusspunkt 10 im Hinterende der Rostbelageinheit 11, 12, 13 vorgesehen sind. Das Rohr 9 der mittleren Rostbelageinheit 13 ist mit den Rohren 9 der beiden seitlichen Rostbelageinheiten 11, 12 über eine S-förmige und eine U-förmige Kupplung 20 verbunden, wobei die Kupplungen 20, die Rohre 9 und die Zufuhr- und Abfuhrleitungen 15, 16 den gleichen Innendurchmesser d haben. Dadurch werden ein gleichmässiger Strömungsquerschnitt für das Kühlmedium erreicht und Wirbelbildung in der Strömung und die Ablagerung von Fremdpartikeln verhindert.

Die linke seitliche Rostbelageinheit 11 ist mit der mittleren Rostbelageinheit 13 und diese mit der rechten seitlichen Rostbelageinheit 12 über eine Verschraubung der Seitenteile 17 mit Schrauben 19 verbunden. Die Zufuhrleitung 15 und die Abfuhrleitung 16 der Rohre 9 ist in den seitlichen Rostbelageinheiten 11, 12 jeweils auf derjenigen Schmalseite der Rostbelageinheit 11, 12 angeordnet, die der mittleren Rostbelageinheit 13 unmittelbar benachbart ist. Daher sind die Zu-und Abfuhrleitungen 15, 16 nicht wie bei einem bekannten Stand der Technik im schwer zugänglichen Randgebiet des Rosondern mehr in Richtung Rostmitte verschoben angeordnet, so dass sie gut zugänglich sind.

### Bezugszeichenliste

- 1: Rostbahn
- 2: Seitenwand
- 3: feststehende Rostbelageinheitenreihe
- 4: bewegliche Rostbelageinheitenreihe
- 5: als halboffenes Rohrstück ausgebildetes Hinterende der Rostbelageinheit
- 6: Rostbelageinheitenträger (Stange)
- 7: Gleitstück
- 8: Öffnungen in Pos. 3 und Pos. 4
- 9: Kühlkanäle/Rohre
- 10: Anschluss
- 11: linke Rostbelageinheit
- 12: rechte Rostbelageinheit
- 13: mittlere Rostbelageinheit
- 14: trichterförmige Unterwindzone
- 15: Zufuhrleitung
- 16: Abfuhrleitung
- 17: Seitenteil
- 18: Öffnungen für Pos. 19
- 19: Schraube
- 20: Kupplung
- d: Innendurchmesser von Pos. 9, 15,16, 20

## Patentansprüche

1. Rost für eine Feuerungsanlage mit mindestens einer Rostbahn (1) mit mehreren in Längsrichtung abwechselnden, beidseitig von Seitenwänden (2) begrenzten Fest- und Bewegtrostbelageinheitenreihen (3, 4), welche jeweils aus mindestens einer mit Zu- und Abfuhrleitungen (15, 16) und mit Kühlkanälen versehenen Rostbelageinheit (11, 12, 13) bestehen, wobei jede Rostbelageinheit (11, 12, 13) jeweils im Bereich ihres Hinterendes schwenkbar mit einem feststehenden bzw. beweglichen Rostbelagträger (6) verbunden ist und mit ihrem Vorderende auf oder über der nachfolgenden Rostbelageinheit (11, 12, 13) beweglich angeordnet ist und bei mehr als einer Rostbelageinheit (11, 12, 13) pro Rostbelageinheitenreihe (3, 4) die Rostbelageinheiten (11, 12, 13) einer Rostbelageinheitenreihe (3, 4) jeweils durch unterhalb derselben angeordnete Verbindungsmittel derart verbunden sind, dass benachbarte Rostbelageinheiten (11, 12, 13) bezüglich des ihnen zugeordneten Rostbelagträgers (6) begrenzt schwenkbar sind dadurch gekennzeichnet dass die Kühlkanäle im wesentlichen quer zur Längsrichtung des Rostes angeordnet sind, dass die Kühlkanäle mäanderförmig angeordnete, in die Rostbelageinheiten (11, 12, 13) eingegossene Rohre (9) sind wobei die Rohrteilung der Rohre (9) vom Hinterende zum Vorderende der Rostbelageinheit (11, 12, 13) abnehmend ist, so dass deren Rohrteilung der thermischen Belastung der Rostbelageinheiten (11, 12, 13) angepasst ist.

2. Rost für eine Feuerungsanlage nach Anspruch 1, wobei eine Rostbelageinheitenreihe (3,4) aus zwei seitlichen Rostbelageinheiten (11, 12) und mindestens einer dazwischen angeordneten mittleren Rostbelageinheit (13) besteht, dadurch gekennzeichnet, dass die seitlichen Rostbelageinheiten (11, 12) in Bezug auf den Verlauf des Kühlkanales (9) spiegelbildlich zueinander ausgebildet sind und die Anschlusspunkte (10) für die Zu- und Abfuhrleitungen (15, 16) in den seitlichen Rostbelageinheiten (11, 12) jeweils auf ein und derselben schmalen Seite der Rostbelageinheit (11, 12) angeordnet sind.

3. Rost für eine Feuerungsanlage nach Anspruch 2, dadurch gekennzeichnet, dass die Anschlusspunkte (10) für die Zu- und Abfuhrleitungen (15, 16) in den Rostbelageinheiten (11, 12, 13) so angeordnet sind, dass jeweils einer am Hinterende und einer am Vorderende der Rostbelageinheit (11, 12, 13) vorhanden ist.

4. Rost für eine Feuerungsanlage nach einem der Ansprüche 1 bis 3, dadurch gekennzeichnet, dass die Rohre (9) benachbarter Rostbelageinheiten (11, 12, 13) einer Rostbelageinheitenreihe (3, 4) über eine Kupplung (20), vorzugsweise ein Rohr oder eine Schlauchverbindung, welche eine U- oder S-Form aufweisen, miteinander in Verbindung stehen.

5. Rost für eine Feuerungsanlage nach Anspruch 4, dadurch gekennzeichnet, dass die Zu- und Abfuhrleitungen (15, 16), die Kupplungen (20) und das eingegossene Rohr (9) den gleichen Innendurchmesser (d) aufweisen.

6. Rost für eine Feuerungsanlage nach einem der Ansprüche 1 bis 5, dadurch gekennzeichnet, dass zwischen den Rohren (9) Öffnungen (8) zur Primärluftzufuhr angeordnet sind.

## Claims

1. Grate for a firing plant, having at least one grate track (1) with a plurality of fixed and moving rows (3, 4) of grate-lining units, which rows (3, 4) alternate in the longitudinal direction, are bounded on both sides by side walls (2) and in each case comprise at least one grate-lining unit (11, 12, 13) provided with feed and discharge lines (15, 16) and with cooling passages, each grate-lining unit (11, 12, 13) being pivotably connected in each case in the region of its rear end to a fixed or movable grate-lining bearer (6) and being movably arranged with its front end on or above the following grate-lining unit (11, 12, 13), and, in the case of more than one grate-lining unit (11, 12, 13) per row (3, 4) of grate-lining units, the grate-lining units (11, 12, 13) of a row (3, 4) of grate-lining units in each case being connected by connecting means, arranged below the same, in such a way that adjacent grate-lining units (11, 12, 13) are pivotable to a limited extent relative to the grate-lining bearer (6) allocated to them, characterized in that the cooling passages are arranged essentially transversely to the longitudinal direction of the grate, in that the cooling passages are tubes (9) which are arranged in a meander shape and are integrally cast in the grate-lining units (11, 12, 13), the spacing of the tubes (9) decreasing from the rear end to the front end of the grate-lining unit (11, 12, 13) such that their spacing is adapted to the thermal loading on the grate-lining units (11, 12, 13).

2. Grate for a firing plant according to Claim 1, a row (3, 4) of grate-lining units comprising two lateral grate-lining units (11, 12) and at least one centre grate-lining unit (13) arranged in between, characterized in that the lateral grate-lining units (11, 12) are designed to be a mirror image of one another with regard to the path of the cooling passage (9), and the connection points (10) for the feed and discharge lines (15, 16) are in each case arranged in the lateral grate-lining units (11, 12) on one and the same narrow side of the grate-lining unit (11, 12).

3. Grate for a firing plant according to Claim 2, characterized in that the connection points (10) for the feed and discharge lines (15, 16) are arranged in the grate-lining units (11, 12, 13) in such a way that there is in each case one at the rear end and one at the front end of the grate-lining unit (11, 12, 13).

4. Grate for a firing plant according to one of Claims 1 to 3, characterized in that the tubes (9) of adjacent grate-lining units (11, 12, 13) of a row (3, 4) of grate-lining units are connected to one another via a coupling (20), preferably a tube or a hose connection, which has a U-shape or an S-shape.

5. Grate for a firing plant according to Claim 4, characterized in that the feed and discharge lines (15, 16), the couplings (20) and the integrally cast tube (9) have the same inside diameter (d).

6. Grate for a firing plant according to one of Claims 1 to 5, characterized in that openings (8) for the primary-air feed are arranged between the tubes (9).

## Revendications

1. Grille pour un foyer comprenant au moins un chemin de grille (1) avec plusieurs rangées (3, 4) d'unités de garniture de grille fixes et mobiles, disposées en alternance dans la direction longitudinale et limitées des deux côtés par des parois latérales (2), lesquelles rangées comprennent, dans chaque cas, au moins une unité de garniture de grille (11, 12, 13) pourvue de conduites d'alimentation et de décharge (15, 16) et de canaux de refroidissement, chaque unité de garniture de grille (11, 12, 13) étant connectée à pivotement dans chaque cas dans la région de son extrémité arrière à un support (6) de garniture de grille fixe ou mobile et étant disposée mobile avec son extrémité avant sur ou au-dessus de l'unité de garniture de grille suivante (11, 12, 13), et, dans le cas où l'on a plus d'une unité de garniture de grille (11, 12, 13) par rangée (3, 4) d'unités de garniture de grille, les unités de garniture de grille (11, 12, 13) d'une rangée (3, 4) d'unités de garniture de grille étant dans chaque cas connectées par des moyens de connexion disposés en dessous de celles-ci, de telle sorte que les unités de garniture de grille voisines (11, 12, 13) puissent pivoter de manière limitée par rapport au support (6) de garniture de grille qui leur est associé, caractérisée en ce que les canaux de refroidissement sont disposés essentiellement transversalement à la direction longitudinale de la grille et en ce que les canaux de refroidissement sont des tubes (9) disposés en méandres, coulés d'une pièce dans les unités de garniture de grille (11, 12, 13), l'espacement entre les tubes (9) diminuant de l'extrémité arrière vers l'extrémité avant de l'unité de garniture de grille (11, 12, 13) de telle sorte que l'espacement entre les tubes soit adapté à la contrainte thermique des unités de garniture de grille (11, 12, 13).

2. Grille pour un foyer selon la revendication 1, dans laquelle une rangée (3, 4) d'unités de garniture de grille se compose de deux unités de garniture de grille latérales (11, 12) et d'au moins une unité de garniture de grille centrale (13) disposée entre celles-ci, caractérisée en ce que les unités de garniture de grille latérales (11, 12) sont formées suivant une symétrie spéculaire l'une par rapport à l'autre, par rapport à la prolongation du canal de refroidissement (9), et que les points de connexion (10) pour les conduites d'amenée et de décharge (15, 16) sont disposés dans les unités de garniture de grille latérales (11, 12) à chaque fois sur le même côté étroit de l'unité de garniture de grille (11, 12).

3. Grille pour un foyer selon la revendication 2, caractérisée en ce que les points de connexion (10) pour les conduites d'amenée et de décharge (15, 16) dans les unités de garniture de grille (11, 12, 13) sont disposés de telle sorte que dans chaque cas, l'un soit présent au niveau de l'extrémité arrière et un au niveau de l'extrémité avant de l'unité de garniture de grille (11, 12, 13).

4. Grille pour un foyer selon l'une quelconque des revendications 1 à 3, caractérisée en ce que les tubes (9) d'unités de garniture de grille (11, 12, 13) adjacentes d'une rangée (3, 4) d'unités de garniture de grille sont connectés les uns aux autres au moyen d'un raccord (20), de préférence un tube ou un raccord pour un tuyau, qui présente une forme en U ou en S.

5. Grille pour un foyer selon l'une quelconque des revendications 1 à 4, caractérisée en ce que les conduites d'amenée et de décharge (15, 16), les raccords (20) et le tube coulé d'une pièce (9) présentent le même diamètre intérieur (d).

6. Grille pour un foyer selon l'une quelconque des revendications 1 à 5, caractérisée en ce que des ouvertures (8) pour l'amenée d'air primaire sont disposées entre les tubes (9).
